# EUROPÄISCHE PATENTSCHRIFT

(11) **EP 0 859 908 B1**
(45) Veröffentlichungstag und Bekanntmachung des Hinweises auf die Patenterteilung: **27.03.2002**
(21) Anmeldenummer: 97923769.0
(22) Anmeldetag: 30.04.1997
(51) Int. Cl.: F02M 39/00, F04C 15/00

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 29.07.1996 DE 19630537
(43) Veröffentlichungstag der Anmeldung: 26.08.1998
(73) Patentinhaber: ROBERT BOSCH GMBH, 70442 Stuttgart (DE)
(72) Erfinder: NOTHDURFT, Heinz, D-70597 Stuttgart (DE); FEHLMANN, Wolfgang, D-70563 Stuttgart (DE); SENGHAAS, Clemens, D-74211 Leingarten (DE)
(74) Vertreter: Böer, Wilfried
(86) Internationale Anmeldenummer: DE9700882
(87) Internationale Veröffentlichungsnummer: WO9804825

(56) Entgegenhaltungen:
- DE-B- 1 063 036
- FR-A- 1 493 235
- US-A- 2 832 199
- US-A- 2 910 976
- US-A- 3 113 527
- US-A- 3 138 112
- US-A- 4 041 921
- US-A- 5 340 284

## Beschreibung

### Stand der Technik

Die Erfindung geht von einer Kraftstoffeinspritzpumpe gemäß der Gattung des Patentanspruchs 1 aus. Eine solche Kraftstoffeinspritzpumpe ist durch die DE-A1-30 12 983 bekannt. Die dort auf dem Umfang der Antriebswelle vorgesehene Verzahnung hat dabei eine gegenüber der axialen Höhe des Innenringes wesentlich geringere Höhe. Solche auch durch die DE-A-28 49 012 bekannten Förderpumpen weisen ein Innenring und ein Außenring auf, die mit einander benachbarten Außenflächen exzentrisch zueinander liegen, so daß zwischen den Rädern ein Zwischenraum entsteht, der kontinuierlich größer wird und dann wieder verringert wird. Der Zwischenraum ist unterteilt durch Flügel, die in radialen Schlitzen des Innenrings gelagert sind und sich unter Einwirkung von Fliehkräften oder auch Rückstellkräften radial nach außen bewegen und zur Anlage an der Innenwand des Außenringes kommen und dabei den Zwischenraum in einzelne Zellräume unterteilt. Über diese Zellräume wird der Kraftstoff zunächst angesaugt und dann verdichtet bei zunehmender Verringerung der radialen Breite zwischen Außen- und Innenwand der genannten Räder einer Austrittsseite zugeführt. Die Pumpeninnenräder werden dabei entweder durch eine Verzahnung gemäß DE-A-30 12 983 oder durch eine Keil/Nut-Verbindung gemäß DE-A-28 49 012 mit der Antriebswelle verbunden. Die Keil/Nut-Verbindung kann auch als eine Verzahnung auf einem Teilumfang aufgefaßt werden. Während der Platzbedarf für die Kupplung zwischen Innenring und Antriebswelle bei der zuletzt genannten Ausgestaltung sehr groß ist, ist der Platzbedarf bei der erstgenannten Ausführung dagegen wegen der ringsherum erfolgenden Verzahnung bei gleicher Kraftübertragung wesentlich geringer. Aufgrund unterschiedlicher Spieltoleranzen, die im Bereich Förderpumpe wegen der erforderlichen Dichtheit besonders gering sind, dagegen im Bereich der Antriebswelle und ihrer Kuppelung mit dem Innenring jedoch größer sein kann, tritt bei der bekannten Lösung der Fall auf, daß wegen Winkelabweichungen zwischen der Ebene, in der Innenring der Förderpumpe geführt wird und der Radialebene der Antriebswelle, durch die die Achse der Antriebswelle senkrecht hindurchtritt, im Bereich der Verzahnung hohe Kantenpressungen auftreten. Dies hat den Nachteil eines hohen Verschleißes und erfordert eine höhere Antriebsleistung.

### Vorteile der Erfindung

Durch die erfindungsgemäße Kraftstoffeinspritzpumpe mit den Merkmalen des Kennzeichens des Patentanspruchs 1 wird erreicht, daß Kantenpressungen im wesentlichen vermieden werden und große tragende Flächen an den einzelnen Zähnen der Verzahnungen gewährleistet sind. Der Verschleiß und die Neigung zum Fressen zwischen Innenring und Verzahnung der Antriebswelle und/oder zwischen Innenring und den angrenzenden Pumpengehäuseteilen wird verringert. Da das Innenring nunmehr keinen Kippbewegungen von der Antriebsseite her ausgesetzt ist, folgt auch die sehr enge Führung des Innenringes im wesentlichen frei von Kippkräften, die hier Schäden verursachen können. Durch die geringe Reibung ergibt sich ein geringerer Verschleiß und die Möglichkeit höhere Drehmomente bei entsprechender Pumpenleistung zu übertragen. Die Breite der Verzahnung kann gegenüber der bekannten Lösung erhöht werden, da aufgrund der Zahngestaltung auch bei breiteren Zähnen keine Kippmomente mehr auf das Innenring der Förderpumpe übertragen werden.

### Zeichnung

Ein Ausführungsbeispiel ist in der Zeichnung dargestellt und wird in der nachfolgenden Beschreibung näher erläutert. Es zeigen Figur 1 einen Schnitt durch eine Kraftstoffeinspritzpumpe der Verteilerbauart im Bereich der Förderpumpe, Figur 2 einen Schnitt durch die Verteilerpumpe gemäß Figur 2 entlang der Linie II-II und Figur 3 einen vergrößert herausgezeichneten Antriebszahn der Verzahnung auf der Antriebswelle gemäß der Erfindung.

### Beschreibung des Ausführungsbeispiels

Kraftstoffeinspritzpumpen der Verteilerpumpenbauart haben regelmäßig eine in das Gehäuse der Kraftstoffeinspritzpumpe integrierte Förderpumpe. Dabei können sie als sog. Hubkolbenverteilerpumpe ausgeführt werden, wie sie durch den eingangs genannten Stand der Technik DE-A1-30 12 983 bekannt sind, mit einem von einer Nockenscheibe angetriebenen, hin- und hergehenden und zugleich rotierenden Pumpenkolben, der dabei als Verteiler dient und es kann die Verteilereinspritzpumpe als Radialkolbenpumpe ausgeführt werden mit einem Nockenring, an dessen nach innen weisenden Nockenfläche radial liegende Pumpenkolben bewegt werden, die ebenfalls einen Verteiler versorgen, der bei der Drehung der Antriebswelle nacheinander verschiedene Kraftstoffpumpenauslässe, die zu Einspritzventilen führen, ansteuert. Durch die Förderpumpe wird Kraftstoff angesaugt und in einen Kraftstoffeinspritzpumpeninnenraum gefördert, aus dem Kraftstoff zur Erzeugung hoher Einspritzdrücke durch eine Hochdruckpumpe entnommen wird. Der Schnitt in Figur 1 zeigt einen Schnitt durch eine solche Verteilereinspritzpumpe im Bereich der Förderpumpe. Dabei ist im Gehäuse 1 der Kraftstoffeinspritzpumpe ein kreiszylindrischer Raum mit einer kreiszylindrischen Innenwandung 3 vorgesehen, in den ein Außenring 5 der Kraftstofförderpumpe eingesetzt ist, der mit seiner Außenwand zur Anlage an der Innenwand 3 kommt. Der Außenring ist durch Schrauben 6 ortsfest mit dem Gehäuse 1 verschraubt. Radial innenliegend weist der Außenring eine Innenfläche 8 auf, die im ausgeführten Beispiel eine von der kreiszylindrischen Form abweichende Fläche aufweist, die mit einer kreiszylindrischen Mantelfläche 9 eines Innenringes 10 einen im Querschnitt etwa sichelförmigen Zwischenraum 11 begrenzt. Der Innenring weist eine mit einer Verzahnung 12 versehene innere Mantelfläche 14 auf, und ist dort mit einer entsprechenden Verzahnung auf dem Umfang einer Antriebswelle 15 mit dieser in Drehrichtung formschlüssig gekoppelt. Von der Mantelfläche 9 des Innenringes gehen Radialnuten 17 aus, die in regelmäßigen Winkelabständen verteilt angeordnet sind und in die als Verdrängungselemente scheibenförmige Flügel 18 mit Rechteckquerschnitt geführt sind. Diese werden durch eine sich innerhalb der Nuten 17 abstützenden Druckfedern 19 mit ihrer Stirnseite 20 in Anlage an der Innenfläche 8 des Außenringes gehalten, gegebenenfalls durch den Ausgangsdruck der Förderpumpe hydraulisch unterstützt. Die Flügel unterteilen den sichelförmigen Raum 11 in Teilvolumina, derart, daß bei einer Relativverdrehung des Innenringes zum Außenring die Flügel 18 diese Volumina bewegen, die sich infolge der Konfiguration des sichelförmigen Raumes verringern unter Bildung eines erhöhten Förderdrucks. Am einen Ende des sichelförmigen Raumes führt ein Austrittskanal 22 ab, in den der komprimierte Kraftstoff gefordert wird. Ihm gegenüberliegend ist am anderen Ende des sichelförmigen Raumes 11 ein nierenförmiger Eintritt 24 vorgesehen, über den bei der Drehung des Innenringes Kraftstoff angesaugt wird. Ergänzend zeigt Figur 2 die Unterbringung von Außenring 5 und Innenring 10 in der zylindrischen Ausnehmung 3 und den diese beiden Ringe in dieser Ausnehmung einschließenden Deckel 25, der zusammen mit dem Außenring 5 am Gehäuse verschraubt ist. Der Figur 2 entnimmt man ferner die Koppelung zwischen Antriebswelle 15 und Innenring 10. Man erkennt, daß die Antriebswelle an ihren Außenumfang einen Zahnkranz 25 mit einer geraden Stirnverzahnung aufweist, wobei die axiale Höhe des Zahnkranzes wesentlich geringer ist als die axiale Höhe von Innenring 10 und Außenring 5. Dieser Zahnkranz ist der antriebswellenseitige Teil der Verzahnung 12 von Figur 1. Man erkennt, daß durch den Deckel 25 der Innenring 10 sehr eng zwischen Deckel 25 und Gehäuse 1, als die Förderpumpe einschließende Gehäuseteile geführt ist. Diese Teile schließen auch den sichelförmigen Raum 11 axial ab. Die in den Nuten geführten Flügel 18 sind passend zwischen diesen beiden Gehäuseteilen angeordnet, so daß die Teilräume des sichelförmigen Raumes 11 gegeneinander möglichst dicht abgeschlossen werden unter Beachtung des für die Bewegung erforderlichen Spiels.

In der Figur 3 ist nun die erfindungsgemäße Ausgestaltung der Zähne der Verzahnung dargestellt. Im Längsschnitt innerhalb einer Radialebene durch die Achse der Antriebswelle verläuft die oberste Stirnseite 27 der Zähne der Verzahnung 25 entlang eines Kreisbogens mit dem Radius R, dessen Mittelpunkt in dieser Radialebene liegt. Entsprechend verläuft auch der Zahngrund 28 der jeweiligen Zähne 29.

Aufgrund dieser Ausgestaltung ist eine Abweichung von der im Prinzip vorgesehenen genau senkrechten Lage der Achse der Antriebswelle 15 zur durch die axialen Begrenzungsflächen des Deckels 5 bzw. der Ausnehmung 3 festgelegten Radialebene, die sich in der Schnittebene I-I verkörpert, möglich. Die kreisbogenförmig in Längsrichtung der Achse verlaufende Kontur der Zähne 29 gewährleistet, daß bei einem Winkelversatz immer noch flächige Anlagen zur entsprechenden Verzahnung 12 am Innenring 10 auftreten, ohne daß es hier zu verschleißfördernden Kantenpressungen kommt. Durch Vermeidung dieser Kantenpressungen können insgesamt bei gleicher Konfiguration höhere Drehmomente übertragen werden, die sonst zu schnellen Verschleiß oder Zerstörung des Bauteils führen würden. Dabei kann nach der obenstehenden Überlegungen sehr schmal gehaltene Zahnkranz 25 verbreitert werden und aufgrund größerer Zahnflächen ebenfalls ein höheres Drehmoment auf die Förderpumpe übertragen werden, die somit wiederum eine erhöhte Förderleistung abgeben kann. Es werden bei der Montage und der Herstellung weniger hohe Anforderungen an die Fertigungs- und Montiergenauigkeit gestellt, was die Herstellung der Kraftstoffeinspritzpumpe verbilligt.

## Patentansprüche

1. Kraftstoffeinspritzpumpe für Brennkraftmaschine mit einer Antriebswelle (15), mit der wenigstens ein Pumpenkoben der Kraftstoffeinspritzpumpe über Betätigungsnocken angetrieben wird und mit der eine innerhalb eines Gehäuses der Kraftstoffeinspritzpumpe angeordnete Kraftstofförderpumpe angetrieben wird, die aus einem Innenring (10), der mit einer inneren Mantelfläche (14) auf der Antriebswelle (15) geführt ist und dort über eine Verzahnung (12) mit dieser gekoppelten ist und einem Außenring (5) besteht, zwischen dem und dem Innenring (10) mit einem dieser Ringen gekoppelte Verdrängungselemente (18) angeordnet sind, durch die Kraftstoff von einer Eintrittsseite (24) zu einer Austrittsseite (22) gefördert wird, wobei zwischen Innenring (10), den Verdrägungselementen (18), dem Außenring (5) und zwei diese Teile dicht führenden Gehäuseteilen (3, 25) das zu fördernde Kraftstoffvolumen eingeschlossen wird, **dadurch gekennzeichnet, daß** die Verzahnung eine Stirnverzahnung ist, mit Zähnen auf dem Umfang der Antriebswelle (15) und Zähnen (29) auf der inneren Mantelfläche (14) des Inneringes (10), von den wenigstens die Zähne auf einem der Teile, Antriebswelle (15) oder Innenring (10), vorzugsweise die Zähne (29) auf der Mantelfläche (14) des Innenringes (10), eine Geradverzahung (12) bilden, wobei die jeweils in der in Längsrichtung der Achse der Antriebswelle (15) verlaufenden Radialebenen dieser Achse liegenden Zähne (29) in dieser jeweiligen Ebene bogenförmig verlaufen mit einem die Stirnfläche (27) der Zähne (29) begrenzenden Hüllkreis, dessen Mittelpunkt in dieser jeweiligen Radialebene liegt.

2. Kraftstoffeinspritzpumpe nach Anspruch 1, **dadurch gekennzeichnet, daß** sowohl die Stirnseite (27) als auch der Zahngrund (28) der Zähne (29) jeweils bogenförmig verlaufen.

3. Kraftstoffeinspritzpumpe nach Anspruch 1, **dadurch gekennzeichnet, daß** die Verdrängungselemente in Radialnuten (17) des Innenringes (10) geführte Flügel (18) sind, die zur Anlage an der Innenfläche (8) des Außenringes (5) und an die angrenzenden der Gehäuseteile (3, 25) kommen und die äußere Mantelfläche (9) des Innenringes (10) mit der Innenfläche (8) des Außenringes (5) einen etwa sichelförmigen Raum (11) begrenzen.

## Claims

1. Fuel injection pump for an internal combustion engine with a drive shaft (15), by means of which at least one pump plunger of the fuel injection pump is driven via actuating cams and by means of which a fuel feed pump arranged within a housing of the fuel injection pump is driven, the said fuel feed pump comprising an inner ring (10), which is guided on the drive shaft (15) by an inner circumferential surface (14) and is coupled to the shaft there by means of a toothing (12), and an outer ring (5), between which and the inner ring (10) are arranged displacement elements (18), which are coupled to one of these rings and by means of which fuel is pumped from an inlet side (24) to an outlet side (22), the fuel volume to be delivered being enclosed between the inner ring (10), the displacement elements (18), the outer ring (5) and two housing parts (3, 25) that guide these parts in a leaktight manner, **characterized in that** the toothing is cylindrical toothing with teeth on the circumference of the drive shaft (15) and teeth (29) on the inner circumferential surface (14) of the inner ring (10), of which at least the teeth on one of the parts, namely the drive shaft (15) or the inner ring (10), preferably the teeth (29) on the circumferential surface (14) of the inner ring (10) form straight toothing (12), the teeth (29) each lying in the radial planes of the axis of the drive shaft (15), the said radial planes extending in the longitudinal direction of this axis, extending in an arc in these respective planes, with an envelope circle delimiting the front face (27) of the teeth (29), the centre of which lies in these respective radial planes.

2. Fuel injection pump according to Claim 1, **characterized in that** both the front side (27) and the tooth root (28) of the teeth (29) extend in an arc.

3. Fuel injection pump according to Claim 1, **characterized in that** the displacement elements are vanes (18), which are guided in radial grooves (17) in the inner ring (10) and come to rest against the inner surface (8) of the outer ring (5) and against the adjoining ones of the housing parts (3, 25), and the outer circumferential surface (9) of the inner ring (10) delimits an approximately crescent-shaped space (11) with the inner surface (8) of the outer ring (5).

## Revendications

1. Pompe d'injection de carburant pour un moteur à combustion interne comprenant un arbre d'entraînement (15) entraînant au moins un piston de la pompe d'injection de carburant par des cames d'actionnement et qui entraîne une pompe d'alimentation en carburant placée à l'intérieur du boîtier de la pompe d'injection de carburant, cette pompe d'alimentation se composant d'une couronne interne (10) guidée par une surface enveloppe interne (14) sur l'arbre d'entraînement (15) en étant reliée à celui-ci par une denture (12) ainsi qu'une couronne externe (5) et entre celle-ci et la couronne interne (10) on a des éléments de refoulement (18) couplés aux couronnes, pour transférer le carburant du côté d'entrée (24) au côté de sortie (22), et entre la couronne interne (10), les éléments de refoulement (18), la couronne externe (5) et deux parties de boîtier (3, 25) guidant ces pièces de manière étanche, pour délimiter des volumes de carburant à débiter,
**caractérisé en ce que**
la denture est une denture droite avec des dents à la périphérie de l'arbre d'entraînement (15) et des dents (29) sur la surface enveloppe interne (14) de la couronne interne (10) parmi lesquelles au moins les dents sont sur une pièce (arbre d'entraînement (15) ou couronne interne (10)) de préférence les dents (29) sur la surface enveloppe (14) de la couronne interne (10) forment une denture droite (12),
et les plans radiaux qui passent chaque fois dans la direction longitudinale de l'axe de l'arbre d'entraînement (15) des dents (29) pour cet axe, ont une forme courbe dans le plan respectif avec un cercle enveloppe délimitant la surface frontale (27) des dents (29) et dont le centre se situe dans le plan radial respectif.

2. Pompe d'injection de carburant pour un moteur à combustion interne selon la revendication 1,
**caractérisée en ce qu'**
à la fois la face frontale (27) et le fond (28) des dents (29) ont une forme courbe.

3. Pompe d'injection de carburant pour un moteur à combustion interne selon la revendication 1,
**caractérisée en ce que**
les éléments de refoulement sont des palettes (18) guidées dans des rainures radiales (17) de la couronne interne (10) et qui sont en appui contre la surface interne (8) de la couronne externe (5) et contre les parties de boîtier (3, 25) et la surface enveloppe externe (9) de la couronne interne (10) délimitent avec la surface interne (8) de la couronne externe (5) un volume (11) sensiblement en forme de faucille.
